# EUROPÄISCHE PATENTSCHRIFT

(11) **EP 1 151 811 B1**
(45) Veröffentlichungstag und Bekanntmachung des Hinweises auf die Patenterteilung: **21.06.2006**
(21) Anmeldenummer: 01110224.1
(22) Anmeldetag: 25.04.2001
(51) Int. Cl.: B21D 15/00, B21D 17/04

(54) **Verfahren und Vorrichtung zu Herstellung eines wölbstrukturierten Hohlzylinders**
Method and apparatus for making a hollow cylinder with curved bulged structure
Procédé et dispositif de fabrication d'un cylindre bombé structuré

(30) Priorität: 03.05.2000 DE 10021456
(43) Veröffentlichungstag der Anmeldung: 07.11.2001
(73) Patentinhaber: Miele & Cie. KG, 33332 Gütersloh (DE)
(72) Erfinder: Meermeier, Martin, 33415 Verl (DE)

(56) Entgegenhaltungen:
- GB-A- 1 361 437
- US-A- 3 407 638
- US-A- 4 487 048
- US-A- 5 349 837
- US-A- 5 916 317

## Beschreibung

Die Erfindung betrifft ein Verfahren und eine Vorrichtung zur Herstellung eines wölbstrukturierten Hohlzylinders, insbesondere eines Mantels für die Trommel oder den Laugenbehälter einer Waschmaschine, bei dem dieser durch eine Druckwalze gegen Stützelemente gepresst und entgegengesetzt einer Drehbewegung der Druckwalze in Rotation versetzt wird.

Aus der WO 97/35705 A1 ist ein Verfahren zum Beulstrukturieren dünner Materialbahnen bekannt. Dabei sind die Stützelemente auf einer ersten Walze angeordnet, gegen die eine Druckwalze unter Zwischenlage der Materialbahn gepresst wird. In einem Ausführungsbeispiel wird die Strukturierung eines Hohlzylinders beschrieben. Die Druckwalze ist in diesem Ausführungsbeispiel mit einer flexiblen Oberfläche versehen ist. Durch die Drehung mindestens einer der beiden Walzen und/oder des Hohlzylinders entsteht eine gegenläufige Rotation, bei der die Materialbahn zwischen beiden Walzen hindurchgeschoben wird. Dabei entstehen durch Selbstorganisation Beulfalten. Da die Walze, die die Stützelemente trägt, einen geringeren Radius als der Hohlzylinder besitzt, drehen sich Hohlzylinder und Walze mit unterschiedlicher Rotationsgeschwindigkeit und es entsteht eine Relativbewegung zwischen diesen beiden Teilen. Der Hohlzylinder wird deshalb nur durch den Druck der beiden Walzen in ihrem Kontaktbereich gehalten. Hierdurch kann die Zylinderwand horizontal und vertikal taumeln und ein Schlupf zwischen der Wand und den Stützelementen entstehen. Um einheitliche Strukturen zu erhalten, muss die Walze mit den Stützelementen außerdem nach jedem Strukturierungsvorgang neu positioniert werden. Ein weiterer Nachteil ergibt sich durch Markierungen, die durch die freie Bewegung des Hohlzylinders auf den Stützelementen entstehen.

Aus der US 4 487 048 ist ein Verfahren zum Verformen von Hohlzylindern bekannt, bei dem der Hohlzylinder gegenüber einer als Außenwerkzeug wirkenden rotierenden Walze gegensinnig gedreht wird. Die rotierende Walze enthält Vorsprünge, die in den Hohlzylinder als Struktur eingeprägt wird, wobei die Walze unter Druck an dem Hohlzylinder angestellt und auf seinem Umfang umlaufend geführt wird. Da die Walze mit der einzuprägenden Struktur auf dem Hohlzylinder abrollt, kann ein Schlupf zwischen der Walze und dem Hohlzylinder nicht ausgeschlossen werden.

Aus der WO 98/20195 A1 ist es allgemein bekannt, den Mantel einer Waschmaschinentrommel nach dem vorbeschriebenen Verfahren mit einer Beul- oder Wölbstruktur in Form von Vielecken zu versehen und in den Eckpunkten dieser Vielecke Löcher anzuordnen. Durch den Schlupf während der Strukturierung entstehen unregelmäßige Muster, was eine Anordnung der Löcher in den Eckpunkten erschwert. Dies ist insbesondere dann der Fall, wenn die Lochung vor der Strukturierung erfolgen soll.

Der Erfindung stellt sich somit das Problem, ein Verfahren bzw. eine Vorrichtung zur Herstellung eines wölbstrukturierten Hohlzylinders der eingangs genannten Art zu offenbaren, welches regelmäßige Wölbstrukturen auf dem Hohlzylinder sicherstellt.

Erfindungsgemäß wird dieses Problem durch ein Verfahren mit den Merkmalen des Patentanspruchs 1 und durch eine Vorrichtung mit den Merkmalen des Anspruchs 4 gelöst.

Vorteilhafte Ausgestaltungen und Weiterbildungen ergeben sich aus den jeweils nachfolgenden Unteransprüchen.

Die mit der Erfindung erreichbaren Vorteile bestehen in der Regelmäßigkeit der auf den Hohlzylinder aufgebrachten Wölbstrukturen, die sich dadurch ergibt, dass die Stützelemente vollflächig an der Innenwand des Zylinders anliegen und keinerlei Schlupf zwischen Stützelementen und Blech auftritt. Ein weiterer Vorteil besteht darin, dass an den Rändern der Strukturen keine Prägespuren entstehen.

In einer vorteilhaften Ausführungsform des erfindungsgemäßen Verfahrens werden drei Träger verwendet und jedem Träger ist eine Druckwalze zugeordnet, wobei die Druckwalzen jeweils um 120° versetzt sind und gleichzeitig gegen den Hohlzylinder gepresst werden. Hierdurch heben sich die Querkräfte auf den Hohlzylinder auf und es ist eine hohe Prozesssicherheit gegeben.

Bei einem Verfahren zur Herstellung eines wölbstrukturierten Trommelmantels einer Waschmaschinentrommel ist es vorteilhaft, wenn der Trommelmantel mit den anliegenden Stützelementen zur Aufbringung der Wölbstruktur um ca. 100° gedreht wird. Hierdurch bleiben drei Teilsegmente des Trommelmantels unstrukturiert. In diesen Bereichen können Schöpfrippen eingesetzt werden.

Ein Ausführungsbeispiel der Erfindung ist in den Zeichnungen rein schematisch dargestellt und wird nachfolgend näher beschrieben. Es zeigt
- Figur 1a: einen Längsschnitt durch eine Vorrichtung zur Herstellung eines wöfbstrukturierten Trommelmantels (100) einer Waschmaschinentrommel;
- Figur 1b: einen Horizontalschnitt durch die Vorrichtung gemäß Figur 1;
- Figur 2: einen Längsschnitt durch das Innenteil einer Vorrichtung gemäß Figur 1a und b;
- Figur 3: eine Matrize einer Vorrichtung gemäß Figur 1 u. 2 als Einzelheit in perspektivischer Darstellung.

Die in den Figuren 1a und b dargestellte Vorrichtung ist auf einem tischförmigen Grundgestell, bestehend aus einer Grundplatte (1) und drei Standfüßen (2), aufgebaut. In eine zentrale Öffnung (7) der Grundplatte (1) ist ein Lagergehäuse (3) eingesetzt, welches ein drehbares Innenteil führt. Das in Figur 2 dargestellte Innenteil beinhaltet eine Lagerhülse (4), die an ihrem unteren Ende ein Zahnrad (5) und an ihrem oberen Ende einen Drehteller (6) trägt, auf dem ein Innenwerkzeug angeordnet ist. Außerdem nimmt eine äußere Öffnung (8) in der Grundplatte (1) einen Drehstrom-Motor (9) auf, der im Bereich unter der Platte (1) ein Zahnrad (10) antreibt. Die Zahnräder (5) und (10) sind durch einen Zahnriemen (11) gekoppelt. Hierdurch kann der Drehteller (6) mit einer Kraft von 2500 Nm angetrieben werden. Das Innenwerkzeug besteht aus drei Spreizbacken (12), die auf dem Drehteller (6) in radialer Richtung verschiebbar geführt sind, wobei die Führungen jeweils um 120° versetzt sind.

Die in Figur 2 dargestellten Spreizbacken (12) besitzen die Form von Zylindersegmenten , die mit der Mittelachse einen Winkel von ca. 100° bilden. Diese sind schräg verlaufend vom Außenbereich der oberen Deckfläche zum Innenbereich der unteren Deckfläche geschnitten, so dass eine Schnittfläche entsteht, die derart geneigt ist, dass sich ihr Abstand zur Mittelachse des Zylinders nach unten verjüngt. Auf diese Weise bilden die Spreizbacken (12) auf der Außenseite einen Zylinder mit vertikalen Spalten und im Inneren entsteht eine Öffnung in Form eines auf dem Kopf stehenden Pyramidenstumpfes. Zur Sicherung gegen eine Bewegung in axialer Richtung ist auf die Segmente ein Haltering (13) aufgelegt und mit dem Drehteller (6) über Stehbolzen (14) verbunden. Die Stehbolzen erstrecken sich durch die vertikalen Spalte.

Die Spreizbacken (12) fungieren als Träger für in Figur 3 dargestellte Matrizen (15), auf denen wabenförmige Stützelemente (15a) zur Erzeugung einer Wölbstruktur in Form von ineinandergeschachtelten Sechsecken angeordnet sind.

Durch die Lagerhülse (4) erstreckt sich eine Zugstange (16), die an ihrem oberen Ende einen pyramidenstumpfförmigen Spreizkeil (17) trägt. An ihrem unteren Ende ist die Zugstange (16) im Zentrum einer Traverse (18) drehbar gelagert. Die Traverse ist an ihren Enden über zwei Hydraulikzylinder (19) mit der Grundplatte (1) gekoppelt und kann so die Zugstange (16) in axialer Richtung bewegen. Zusätzliche Führungen (20) verhindern ein Verkanten der Zugstange (16). Um sicherzustellen, dass beim Anheben des Spreizkeils (17) die Spreizbacken (12) wieder in ihre innere Ausgangsposition (12') bewegt werden, sind die Flächen des Spreizkeils mit Kulissensteinen (21) ausgestattet, die in Führungen (22) in den Schnittflächen der Spreizbacken (12) greifen.

Ein Aufnahmering (23) zur zentrierten Ablage des Trommelmantels (100) umgibt den Drehteller (6) konzentrisch und ist über drei Pneumatikzylinder (24) mit der Oberseite der Grundplatte (1) verbunden. Er besitzt einen abgeschrägten Zentrierrand (23a). Außerdem ist an ihm ein Bolzen (25) angeordnet, der über einen weiteren Pneumatikzylinder (nicht dargestellt) in radialer Richtung des Trommelmantels (100) bewegt werden kann. Die Höhe des Aufnahmerings ist verstellbar, um Trommelmäntel (100) mit unterschiedlicher Tiefe aufnehmen zu können.

In drei Eckpunkten sind auf der Oberseite der Grundplatte (1) jeweils um 120° versetzt feststehende Konsolen (26) angeordnet. Die Konsolen tragen jeweils eine Halterung (27) in Form eines C-Bügels, in die eine Stahlrolle (28) um eine vertikale Achse drehbar eingesetzt ist. Diese Rollen sind mit Eladur (29) beschichtet, einem Polyurethan-Elastomer auf Polyesterbasis mit einer Härte von ca. 90 Shore A. Die Halterungen (27) sind über Hydraulikzylinder (30) in radialer Richtung des Trommelmantels (100) bis zu einem Anschlag (31) verfahrbar, der Verfahrweg und damit die Andruckkraft der Rollen (28) kann über eine Hubeinstellung (32) justiert werden.

Im folgenden ist das erfindungsgemäße Verfahren zur Herstellung eines wölbstrukturierten Trommelmantels (100) für eine Waschmaschine beschrieben, bei welchem die vorstehende Vorrichtung verwendet wird:

Die Herstellung des Trommelmantels (100) erfolgt aus einem Blechzuschnitt vom Coil, in den zunächst in drei rechteckigen Bereichen ein Lochmuster in Form von ineinandergeschachtelten Sechsecken mit einem Lochdurchmesser von ca. 2 mm gestanzt wird (nicht dargestellt). Zwischen diesen Rechtecken werden Streifen ohne Lochmuster mit taschenartigen Öffnungen versehen, welche später als Einlassöffnungen für im Trommelinneren angeordnete Schöpfrippen (nicht dargestellt) fungieren. Am Rand des Blechzuschnitts wird zusätzlich ein Zentrierloch (nicht dargestellt) eingestanzt. Anschließend wird der Blechzuschnitt zu einem Hohlzylindermantel gerundet und an den Stoßkanten verschweißt. Dieser Zylinder wird in einem Expandiervorgang vorgeformt und so beispielsweise mit einer Abschrägung (101) an den beiden Rändern versehen.

Der so geformte Trommelmantel (101) wird von einem Roboter (nicht dargestellt) vorzentriert gegriffen und auf den Aufnahmering (23) gesetzt. Dabei erfolgt durch den Zentrierrand (23a) eine Vorjustierung in radialer Richtung. Anschließend wird der Bolzen (25) über den Pneumatikzylinder in das Zentrierloch gefahren und justiert den Mantel (100) in Umfangsrichtung. Hierdurch wird die genaue Lage der Lochung in den Eckpunkten der aufzubringenden Wölbstruktur gesichert.

Nach dem Justieren des Trommelmantels wird die Traverse (18) durch Ausfahren der beiden Hydraulikzylinder (19) in die Position (18') abgesenkt und zieht den Spreizkeil (17) über die Zugstange (16) nach unten. Hierdurch werden die Spreizbacken (12) nach außen bewegt und die Matrizen (15) mit den wabenförmigen Stützelementen (15a) liegen jeweils in einem Bereich von 100° an der Innenseite des Trommelmantels (100) an. Der Druck der Spreizbacken (12) ist ausreichend, um den Mantel (100) zu halten, deshalb wird der Bolzen (25) eingezogen und der Aufnahmering (23) über die Hydraulikzylinder (24) abgesenkt.

Nach dem Anliegen der Stützelemente (15a) werden die drei eladurbeschichteten Stahlrollen (28) über die Hydraulikzylinder (30) mit einer Kraft von 60 kN an den Trommelmantel (100) angestellt. Die Positionierung der Rollen erfolgt an Stellen des Trommelmantels, die sich gegenüber dem Rand (15b) der Matrizen (15) befinden. Der Drehteller (6) wird nun durch den Drehstrommotor (9) um ca. 100° mit anliegenden Rollen (28,29) gedreht. Dabei wird die Wölbstruktur der Stützelemente (15a) in den Trommelmantel (100) geprägt. Anschließend werden die Rollen (28,29) in ihre äußere Position zurückgefahren, und der Drehteller (6) in seine Ausgangsposition zurückgedreht. Der Aufnahmering (23) wird angehoben und trägt den Trommelmantel (100) wieder. Dann wird der Spreizkeil (17) nach oben gefahren und zieht die Spreizbacken (12) nach innen. Danach kann der strukturierte Trommelmantel (100) von einem Roboter aus der Vorrichtung entnommen werden.

## Patentansprüche

1. Verfahren zur Herstellung eines wölbstrukturierten Hohlzylinders, insbesondere eines Mantels (100) für die Trommel oder den Laugenbehälter einer Waschmaschine, bei dem dieser durch eine Druckwalze (28,29) gegen eine Matrize (15) mit Stützelementen (15a) zur Aufbringung einer Wölbstruktur gepresst und entgegengesetzt einer Drehbewegung der Druckwalze (28,29) in Rotation versetzt wird,
**dadurch gekennzeichnet,**
**dass** die Stützelemente (15a) auf mindestens einem Träger (Matrize 15) angeordnet sind, dessen Außenfläche ein Zylindersegment bildet und einen Radius besitzt, der etwa dem Radius des Hohlzylinders entspricht, dass der Hohlzylinder (100) in Umfangsrichtung justiert wird, wodurch die genaue Lage einer Lochung in den Eckpunkten der einzubringenden Wölbstruktur gesichert wird, und dass nach dem Justieren des Hohlzylinders (100) die Matrizen (15) mit den Stützelementen (15a) vollflächig an der Innenwand des Hohlzylinders (100) angelegt werden, wobei die Stützelemente (15a) hierdurch während der Rotation des Hohlzylinders und dem damit verbundenen Einprägen der Wölbstruktur durch die an den Hohlzylinder (100) angestellte Druckwalze (29) ohne Relativbewegung zu dem Hohlzylinder (100) formschlüssig an seiner Innenwand anliegen.

2. Verfahren zur Herstellung eines wölbstrukturierten Hohlzylinders nach Anspruch 1,
**dadurch gekennzeichnet,**
**dass** drei Matrizen (15) verwendet werden und dass jeder Matrize (15) eine Druckwalze (28,29) zugeordnet ist, wobei die Druckwalzen (28,29) jeweils um 120° versetzt sind und gleichzeitig gegen den Hohlzylinder gepresst werden.

3. Verfahren zur Herstellung eines wölbstrukturierten Trommelmantels (100) einer Waschmaschinentrommel nach Anspruch 2,
**dadurch gekennzeichnet,**
**dass** der Trommelmantel (100) mit den anliegenden Stützelementen (15a) zur Aufbringung der Wölbstruktur um ca. 100° gedreht wird.

4. Vorrichtung zur Herstellung eines wölbstrukturierten Hohlzylinders, insbesondere eines Mantels (100) für die Trommel oder den Laugenbehälter einer Waschmaschine, bei dem dieser Mantel durch eine Druckwalze (28,29) gegen eine Matrize (15) mit Stützelementen (15a) gepresst und entgegengesetzt einer Drehbewegung der Druckwalze in Rotation versetzt wird, wobei mindestens eine zylindersegmentförmige Matrize (15) vorgesehen ist, auf der die Stützelemente (15a) angeordnet sind und deren Radius etwa dem Radius des Hohlzylinders entspricht, **gekennzeichnet durch** einen Aufnahmering (23) zur zentrierten Ablage des Hohlzylinders (100), wobei der Aufnahmering (23) einen in radialer Richtung des Hohlzylinders (100) verschiebbaren Bolzen (25) aufweist, der in ein im Hohlzylinder (100) angeordnetes Zentrierloch gefahren wird und den Hohlzylinder (100) in Umfangsrichtung justiert, wodurch die genaue Lage einer Lochung in den Eckpunkten der aufzubringenden Wölbstruktur gesichert wird, und eine Positioniereinrichtung (12,16-19), **durch** welche die Matrize (15) nach dem Einbringen in den Innenraum des Hohlzylinders derart in Richtung seiner Innenwand verfahrbar ist, dass alle auf der Matrize (15) befindlichen Stützelemente (15a) an ihr vollflächig anliegen.

## Claims

1. Method for producing a dome-structured hollow cylinder, more especially a shell for the drum or the washing liquid bath of a washing machine, where the said hollow cylinder is pressed by a pressure roller (28, 29) against a die (15) with support elements (15a) for bringing about a domed structure and is set in rotation in opposition to a rotational movement of the pressure roller, **characterised in that** the support elements (15a) are disposed on at least-one carrier (die 15), the outside surface of which forms a cylinder segment and has a radius, which corresponds approximately to the radius of the hollow cylinder, **in that** the hollow cylinder (100) is adjusted in the circumferential direction, the precise position of a perforation in the corners of the domed structure thereby being assured, and **in that** once the hollow cylinder (100) has been adjusted, the dies (15) with the support elements (15a) are placed with their entire surface against the inside wall of the hollow cylinder (100), wherein the support elements (15a), in this way, during the rotation of the hollow cylinder and the resultant embossing of the domed structure through the pressure roller (29) being applied to the hollow cylinder (100), abut against its inside wall in a positive locking manner without any relative movement relative to the hollow cylinder (100).

2. Method for producing a dome-structured hollow cylinder according to claim 1, **characterised in that** three dies (15) are used and **in that** a pressure roller (28, 29) is associated with each die (15), wherein the pressure rollers (28, 29) are each offset by 120° and at the same time are pressed against the hollow cylinder.

3. Method for producing a dome-structured drum shell (100) of a washing machine drum according to claim 2, **characterised in that** the drum shell (100) with the adjoining support elements (15a) is rotated by approximately 100° for bringing about the domed structure.

4. Apparatus for producing a dome-structured hollow cylinder, more especially a shell (100) for the drum or the washing liquid bath of a washing machine, where this shell is pressed by a pressure roller (28, 29) against a die (15) with support elements (15a) and is set in rotation in opposition to the rotational movement of the pressure roller, wherein at least one cylinder-segment-shaped die (15) is provided, on which the support elements (15a) are disposed and the radius of which corresponds approximately to the radius of the hollow cylinder, **characterised by** a receiving ring (23) for the centred depositing of the hollow cylinder (100), wherein the receiving ring (23) includes a bolt (25), which is displaceable in the radial direction of the hollow cylinder (100) and is moved into a centring hole that is disposed in the hollow cylinder (100) and adjusts the hollow cylinder (100) in the circumferential direction, the precise position of a perforation in the corners of the domed structure to be mounted thereby being assured, and a positioning device (12, 16-19), via which the die (15), after being inserted into the interior of the hollow cylinder, is moveable in such a manner in the direction of its inside wall that all the support elements (15a) that are situated on the die (15) abut against the inside wall with their entire surface.

## Revendications

1. Procédé de fabrication d'un cylindre creux à structure bombée, en particulier d'une enveloppe (100) pour le tambour ou la cuve de lavage d'un lave-linge, selon lequel ce cylindre est pressé par un rouleau de pression (28, 29) contre une matrice (15) dotée d'éléments de soutien (15a) pour imprimer une structure bombée, et est mis en rotation à l'opposé d'un mouvement de rotation du rouleau de pression (28, 29),
**caractérisé en ce que** les éléments de soutien (15a) sont disposés sur au moins un support (matrice 15) dont la surface extérieure forme un segment de cylindre et possède un rayon qui correspond approximativement au rayon du cylindre creux, **en ce que** le cylindre creux (100) est ajusté en direction circonférentielle, assurant ainsi la position exacte d'un perçage dans les coins de la structure bombée à réaliser, et **en ce que**, à la suite de l'ajustement du cylindre creux (100), les matrices (15) sont appliquées par les éléments de soutien (15a) en pleine surface contre la paroi intérieure du cylindre creux (100), sachant que les éléments de soutien (15a) s'appliquent ainsi, pendant la rotation du cylindre creux et la réalisation connexe de la structure bombée par le rouleau de pression (29) appliqué contre le cylindre creux (100), en engagement positif contre la paroi intérieure du cylindre creux (100) sans mouvement relatif par rapport à ce dernier.

2. Procédé de fabrication d'un cylindre creux à structure bombée selon la revendication 1, **caractérisé en ce qu'**on utilise trois matrices (15) et **en ce qu'**un rouleau de pression (28, 29) est associé à chaque matrice (15), les rouleaux de pression (28, 29) étant respectivement décalés de 120° et étant simultanément pressés contre le cylindre creux.

3. Procédé de fabrication d'une enveloppe de tambour (100) à structure bombée d'un tambour de lave-linge selon la revendication 2, **caractérisé en ce que** l'enveloppe de tambour (100) contre laquelle sont appliqués les éléments de soutien (15a) est tournée d'environ 100° pour imprimer la structure bombée.

4. Dispositif de fabrication d'un cylindre creux à structure bombée, en particulier d'une enveloppe (100) pour le tambour ou la cuve de lavage d'un lave-linge, dans lequel cette enveloppe est pressée par un rouleau de pression (28, 29) contre une matrice (15) dotée d'éléments de soutien (15a) et est mise en rotation à l'opposé d'un mouvement de rotation du rouleau de pression (28, 29), sachant qu'il est prévu au moins une matrice (15) en forme de segment de cylindre sur laquelle sont disposés les éléments de soutien (15a) et dont le rayon correspond approximativement au rayon du cylindre creux, **caractérisé par** une bague réceptrice (23) pour la dépose centrée du cylindre creux (100), sachant que la bague réceptrice (23) présente un goujon (25) pouvant coulisser dans la direction radiale du cylindre creux (100), goujon qui est introduit dans un trou central disposé dans le cylindre creux (100) et ajuste le cylindre creux (100) en direction circonférentielle, assurant ainsi la position exacte d'un perçage dans les coins de la structure bombée à imprimer, et par un équipement de positionnement ((12, 16-19) par lequel la matrice (15), après avoir été introduite à l'intérieur du cylindre creux, est déplacée en direction de sa paroi intérieure de telle sorte que tous les éléments de soutien (15a) présents sur la matrice (15) s'appliquent contre lui en pleine surface.
